# EUROPÄISCHE PATENTSCHRIFT

(11) **EP 0 389 502 B1**
(45) Veröffentlichungstag und Bekanntmachung des Hinweises auf die Patenterteilung: **03.03.1993**
(21) Anmeldenummer: 88909289.6
(22) Anmeldetag: 26.10.1988
(51) Int. Cl.: F01P 7/16, F01P 7/02, F01P 5/10

(54) **VORRICHTUNG UND VERFAHREN ZUR MOTORKÜHLUNG**
DEVICE AND PROCESS FOR COOLING AN ENGINE
PROCEDE ET DISPOSITIF DE REFROIDISSEMENT DE MOTEUR

(30) Priorität: 12.11.1987 DE 3738412
(43) Veröffentlichungstag der Anmeldung: 03.10.1990
(73) Patentinhaber: ROBERT BOSCH GMBH, 70442 Stuttgart (DE)
(72) Erfinder: NOLTING, Peter, D-7582 Bühlertal (DE); SCHEIDEL, Wolfgang, D-7580 Bühl (DE)
(86) Internationale Anmeldenummer: DE8800667
(87) Internationale Veröffentlichungsnummer: WO8904419

(56) Entgegenhaltungen:
- EP-A- 0 038 556
- EP-A- 0 084 378
- DE-A- 2 631 121
- DE-A- 3 024 209
- DE-A- 3 435 833
- DE-C- 1 233 656
- DE-C- 3 424 580
- FR-A- 1 392 259
- FR-A- 2 519 694
- US-A- 4 591 691

## Beschreibung

### Stand der Technik

Die Erfindung geht aus von einer Vorrichtung und einem Verfahren zum Kühlen eines in einem Kraftfahrzeug angeordneten Antriebsmotors nach der Gattung der unabhängigen Ansprüche.

Aus der automobiltechnischen Zeitschrift 87 (1985), Heft 12, Seiten 638 bis 639 ist ein für ein Versuchsfahrzeug entwickeltes Fahrzeugmotorkühlsystem bekannt. Vorgesehen ist die Verwendung einer elektrisch angetriebenen Wasserpumpe, mit deren Hilfe der Kühlwasserdurchfluß dem Bedarf angepaßt wird, beispielsweise dem erhöhten Bedarf bei höheren Geschwindigkeiten oder nach dem Abstellen des Motors nach höheren Geschwindigkeiten.

Aus der DE-A 26 31 121 ist eine Kühlvorrichtung für eine Brennkraftmaschine bekannt, die einen ersten Kühlmittelkreislauf enthält, in dem ein erster Wärmetauscher angeordnet ist. Parallel zum Wärmetauscher liegt ein Bypass, wobei die Verteilung des Heizmittelstroms auf den Kühler und auf den Bypass durch ein Ventil vorgenommen wird. Im ersten Kühlmittelkreislauf ist eine vom zu kühlenden Motor mechanisch angetriebene Pumpe angeordnet, die eine Grundlast der Kühlmittelfördermenge übernimmt. Der erste Kühlmittelkreislauf enthält einen weiteren Kühlmittelkreislauf, in dem ein Heizungs-Wärmetauscher angeordnet ist. Im weiteren Heizungskreislauf ist eine elektrisch angetriebene Pumpe angeordnet, die bedarfsweise ein- oder ausgeschaltet wird. Ein Kühlmitteldurchfluß im weiteren Kühlmittelkreislauf ist nur während des Heizbetriebs vorgesehen.

Der Erfindung liegt die Aufgabe zugrunde, ein Verfahren und eine Vorrichtung zum Kühlen eines in einem Kraftfahrzeug angeordneten Antriebsmotors anzugeben, das/die eine Anpassung an den Kühlbedarf ermöglicht, unabhängig davon, ob eine Heizungsanforderung vorliegt oder nicht.

Die Aufgabe wird durch die in den unabhängigen Ansprüchen angegebenen Merkmale jeweils gelöst.

### Vorteile der Erfindung

In einer ersten Ausführung der erfindungsgemäßen Vorrichtung und des erfindungsgemäßen Verfahrens sind eine von dem zu kühlenden Motor angetriebene Kühlmittelpumpe sowie eine elektrisch angetriebene Kühlmittelpumpe vorgesehen, wobei die Förderleistung der elektrisch angetriebenen Kühlmittelpumpe in Abhängigkeit von der von einem Temperaturfühler erfaßten Kühlmitteltemperatur mit Hilfe eines elektronischen Schaltgeräts gesteuert ist. Die mechanisch angetriebene Pumpe übernimmt eine Grundlast, während die Förderleistung der elektrisch angetriebenen der erforderlichen Kühlleistung anpaßbar ist. In einem weiteren, von einem Ventil freigebbaren, im Kühlmittelkreislauf angeordneten Kühlmittelweg ist ein Wärmetauscher angeordnet, von dem ein erster, in den Fahrzeuginnenraum führender Luftkanal und wenigstens ein zweiter, ins Freie mündender Luftkanal wegführt. Eine weitere Anpassung an den Kühlleistungsbedarf ist durch eine von einer Stelleinrichtung betätigbaren Luftklappe möglich, die zur Aufteilung der von diesem Wärmetauscher erwärmten Luft auf die Kanäle vorgesehen ist. Neben einer wirtschaftlicher Betriebsweise des Motors, dessen Betriebstemperatur über das Kühlmittel in einem optimalen Bereich haltbar ist, erhöht die erfindungsgemäße Vorrichtung und das Verfahren die Betriebssicherheit der Motorkühlung dadurch, daß bei einem Ausfall einer Pumpe ein eingeschränkter Motorbetrieb oder wenigstens ein Notlaufbetrieb mit der anderen Pumpe gewährleistet ist. Weiterhin ist eine zweite, von der ersten Ausführung unabhängige Ausführung der erfindungsgemäßen Vorrichtung und des Verfahrens vorgesehen.

Der Unterschied zur ersten Ausführung liegt darin, daß bei der zweiten Ausführung ein erster und ein zweiter Kühlmittelkreislauf vorgesehen sind, die vollständig voneinander getrennt sind. Der Wärmetauscher, der die erwärmte Luft in die Kanäle abgibt, ist im zweiten Kühlmittelkreislauf angeordnet, der weiterhin eine zusätzliche elektrisch antreibbare Pumpe zur Umwälzung des Kühlmittels im zweiten Kühlmittelkreislauf aufweist. Mit dieser Ausführung ist eine weitere Verbesserung der Kühlleistungsregelung möglich.

Durch die in den Unteransprüchen aufgeführten Maßnahmen sind vorteilhafte Weiterbildungen und Verbesserungen der in den unabhängigen Ansprüchen angegebenen Vorrichtungen und Verfahren möglich.

Das die elektrische Pumpe und die übrigen Komponenten, wie beispielsweise eine Jaulousie, ein Gebläse und Mischventile ansteuernde elektronische Schaltgerät erhält - zusätzlich zur Kühlmitteltemperatur - weitere Informationen, wie beispielsweise über die Motorbetriebstemperatur, die Motorraumtemperatur, die Temperatur von Motorteilen, die Umgebungstemperatur, die Motordrehzahl, die Fahrgeschwindigkeit sowie ein Drucksignal des Kühlmittels zugeführt. Mit diesen Informationen ist eine präzise Anpassung der Förderleistung der elektrisch angetriebenen Pumpe an die erforderliche Kühlleistung möglich.

Besonders vorteilhaft ist die Möglichkeit, einen Notbetrieb des Motors aufrechtzuerhalten, wenn eine der Kühlmittelpumpen ausfällt. Nach Abgabe eines entsprechenden Warnsignals oder einem Eingriff in die Motorsteuerung ist ein Motorbetrieb mit reduzierter Leistung möglich.

Weitere Einzelheiten und vorteilhafte Weiterbildungen der erfindungsgemäßen Vorrichtung und des erfindungsgemäßen Verfahrens ergeben sich aus weiteren Unteransprüchen in Verbindung mit der folgenden Beschreibung.

### Zeichnung

Die Figuren 1 und 2 zeigen ein erstes und ein zweites Ausführungsbeispiel einer erfindungsgemäßen Vorrichtung zur Motorkühlung.

### Beschreibung der Ausführungsbeispiele

Figur 1 zeigt einen zu kühlenden Motor 10 mit einem ersten und zweiten Kühlmittelkreislaufanschluß 11, 12. Am ersten Anschluß 11 tritt das Kühlmittel aus dem Motor 10 aus und am zweiten Anschluß 12 gelangt es in den Motor 10 zurück. Die Fließrichtung des Kühlmittels ist mit Pfeilen 13, 14 angedeutet. Der Külmittelkreislauf enthält einen ersten Külmittelweg 15, in dessen Verlauf ein als Kühler betreibbarer erster Wärmetauscher 16 angeordnet ist. Der erste Kühlmittelweg 15 ist mit einem zweiten, als Bypaß geschalteten Kühlmittelweg 17 überbrückbar. Die Külmittelverteilung auf den ersten und zweiten Weg 15, 17 übernimmt ein erstes steuerbares Ventil 18. Das Ventil 18 kann ein von der Kühlmitteltemperatur gesteuertes Ventil sein. Vorzugsweise ist es als ein elektrisch ansteuerbares Ventil ausgebildet. Das Ventil 18 arbeitet entweder stetig oder im getakteten Betrieb. Im getakteten Betrieb ist der Kühlmittelstrom zum ersten oder zweiten Kühlmittelweg 15, 17 entweder vollständig freigegeben oder vollständig gesperrt. Der getaktete Betrieb eignet sich insbesondere bei einem elektrisch gesteuerten Ventil 18.

Ferner ist ein dritter Kühlmittelweg 19 vorgesehen, in dessen Verlauf ein zweiter Wärmetauscher 20 angeordnet ist. Der dritte Kühlmittelweg 19 ist über ein steuerbares Ventil 21 mit dem Bypaß 17 verbindbar. Anstelle der Anbindung des dritten Külmittelwegs 19 an den Bypaß 17 ist auch dessen Ausgestaltung als weiterer Bypaß zum ersten Külmittelweg 15 vorsehbar. Das, vorzugsweise elektrisch ansteuerbare Ventil 21 arbeitet entweder stetig oder im getakteten Betrieb.

Eine im Kühlmittelkreislauf angeordnete, vom Motor 10 angetriebene Kühlmittelpumpe 22 sorgt für den Kühlmitteltransport. Die Pumpe 22 wird im folgenden als mechanische Pumpe 22 bezeichnet. In Reihe zur mechanischen Pumpe 22 ist eine weitere Külmittelpumpe 23 geschaltet, deren Förderleistung elektrisch einstellbar ist. Die weitere Kühlmittelpumpe 23 wird im folgenden als elektrische Pumpe 23 bezeichnet.

Zur Steuerung der elektrischen Pumpe 23 ist ein elektronisches Schaltgerät 24 vorgesehen, dem als Eingangssignale Betriebsparameter des Motors 10 sowie des Kühlkreislaufs zugeführt sind. Im einzelnen sind dies die von einem Drehzahlfühler 25 erfaßte Motordrehzahl, die wenigstens von einem Motortemperaturfühler 26 erfaßte Motortemperatur, die von einem Kühlmitteltemperaturfühler 27 erfaßte Kühlmitteltemperatur, der von einem Druckfühler 28 erfaßte Druck des Kühlmittels im Kühlkreislauf, die von einem Motorraumtemperaturfühler 29 erfaßte Lufttemperatur in unmittelbarer Umgebung des Motors 10, die von wenigstens einem Motorteiletemperaturfühler 30 erfaßte Temperatur sowie die von einem Umgebungslufttemperaturfühler 31 erfaßte Temperatur der Luft in der weiteren Umgebung (Außentemperatur) des Motors 10.

Für den Fall, daß der Motor 10 als Antriebsmotor in einem Kraftfahrzeug eingesetzt wird, werden dem elektronischen Schaltgerät 24 als weitere Eingangssignale die von einem Geschwindigkeitssensor 32 erfaßte Fahrgeschwindigkeit, das von einem Heizungs-Lüftungsregler 33 abgegebene Signal zur Vorgabe wenigstens einer Solltemperatur im Fahrzeuginnenraum sowie das von wenigstens einem Heizlufttemperaturfühler 34 abgegebene Signal zugeführt.

Das elektronische Schaltgerät 24 gibt zunächst ein Ausgangssignal an die elektrische Pumpe 23 ab. Weitere Ausgangssignale werden gegebenenfalls an die Ventile 18, 21 ausgegeben, sofern die beiden Ventile 18, 21 elektrisch ansteuerbar sind. Ferner werden Ausgangssignale abgegeben an eine Stelleinrichtung 35, die eine vor dem als Kühler verwendeten ersten Wärmetauscher 16 angeordnete verstellbare Jalousie 36 betätigt, an jeweils wenigstens einen bei den beiden Wärmetauschern 16, 20 angeordneten Gebläsemotoren 37, 38 sowie an eine eine Luftklappe 41 betätigende Stelleinrichtung 39, die in einem vom zweiten Wärmetauscher 20 wegführenden Luftkanal 40 angeordnet ist und die den Luftweg entweder zu einem Heizluftkanal 42 oder zu einem im Freien mündenden Abluftkanal 43 freigibt.

Das elektronische Schaltgerät 24 gibt weiterhin ein Übertemperaturwarnsignal oder ein Signal, das auf einen Ausfall einer Kühlmittelpumpe 22, 23 hinweist, an eine Einrichtung 44 aus. Die Einrichtung 44 ist beispielsweise eine Signallampe am Armaturenbrett des Kraftfahrzeugs oder ein Teil einer Motorsteuerung. Die Motorleistung wird nach dem Auftreten einer Störung gedrosselt.

Die erfindungsgemäße Vorrichtung gemäß Figur 1 arbeitet folgendermaßen:
Nach Inbetriebnahme des Motors 10 beginnt die mechanische Pumpe 22 mit der Förderung des Kühlmittels. Die Förderleistung der mechanischen Pumpe 22 hängt von der Drehzahl des Motors 10 ab und ist auf einen Wert festgelegt, der zur erforderlichen Kühlmittelförderleistung nicht ausreicht. Bei kaltem Motor 10 fließt das Kühlmittel vom ersten Kühlkreislaufanschluß 11 über den Bypaß 17 und die mechanische Pumpe 22 an den zweiten Kühlkreislaufanschluß 12 zurück. Dieser kleine Kreislauf bedingt nahezu keine Kühlleistung auf, so daß der Motor 10 möglichst rasch auf die Betriebstemperatur kommt, bei der er den minimalen Wirkungsgrad aufweist. Bei einem Ansteigen der Kühlmitteltemperatur, die von dem wenigstens einen Kühlmitteltemperaturfühler 27 erfaßt wird, öffnet das steuerbare Ventil 18, je nach Betriebsweise entweder teilweise oder vollständig, den ersten Kühlmittelweg 15 mit dem als Kühler betriebenen ersten Wärmetauscher 16. Bei einem weiteren Kühlmitteltemperaturanstieg wird mit Hilfe der Stelleinrichtung 35 die zuvor geschlossene Jalousie 36 geöffnet, so daß ein vermehrter Kühlluftstrom über den Kühler 16 geleitet wird. Bedarfsweise wird der Gebläsemotor 37 zur weiteren Unterstützung der Wärmeabfuhr vom Kühler 16 dazugeschaltet. Eine Anpassung der Kühlleistung an den Kühlleistungsbedarf wird mit der elektrischen Pumpe 23 durch Verändern des Kühlmittelstroms erreicht. Die Anpassung an den Kühlleistungsbedarf erfolgt nicht nur in Abhängigkeit von der vom Kühlmitteltemperaturfühler 27 aufgenommenen Kühlmitteltemperatur, sondern in Abhängigkeit von weiteren Signalen. Als Eingangssignale dienen dem elektronischen Schaltgerät 24 die Betriebstemperatur des Motors 10, die Lufttemperatur in unmittelbarer Umgebung des Motors 10, die in weiterer Entfernung vom Motor 10 meßbare Umgebungstemperatur (Außentemperatur), die Temperatur von Motorteilen sowie die Drehzahl des Motors. Bei einer Verwendung der erfindungsgemäßen Vorrichtung im Kraftfahrzeug erhält das elektronische Steuergerät 24 auch eine Information über die Fahrgeschwindigkeit.

Die Information über, beispielsweise die Motortemperatur oder die Temperatur bestimmter Motorteile ermöglicht es, die Kühlleistung zu erhöhen, bevor ein nennenswerter Temperaturanstieg des Kühlmittels vom Kühlmitteltemperaturfühler 27 feststellbar ist. Die Einbeziehung der Drehzahl zur Kühlleistungsregelung bringt den Vorteil mit sich, daß der Kühlmittelstrom vor dem Auftreten einer lokalen Erhitzung im Motor mit der elektrischen Pumpe 23 erhöhbar ist. Die Messung der Fahrgeschwindigkeit hat insbesondere auf die Betätigung der Jalousie 36 und des Ventilators 37 Einfluß. Bei höheren Fahrgeschwindigkeiten wäre es beispielsweise unzweckmäßig, die Jalousie 36 geschlossen zu halten und den Ventilator 37 einzuschalten. Derartige unzweckmäßige Betriebszustände sind mit dem elektronischen Schaltgerät 24 erkenn- und vermeidbar.

Eine weitere Möglichkeit, Wärme aus dem Kühlkreislauf abzuführen, besteht durch die Freigabe des dritten Kühlmittelwegs 19. Für den Fall, daß der dritte Kühlmittelweg 19 über das steuerbare Ventil 21 am Bypaß 17 angeschlossen ist, wird das ansteuerbare Ventil 18 entweder kontinuierlich verstellt oder im getakteten Betrieb derart angesteuert, daß wenigstens ein Teil des Kühlmittelstromes vom ersten Kühlkreislaufanschluß 11 über den dritten Kühlmittelweg 19 und zweiten Wärmetauscher 20 zurück zum zweiten Külkreislaufanschluß 12 fließt. Die am zweiten Wärmetauscher 20 erwärmte Luft wird durch den Kanal 40 und durch die Kanäle 42, 43 weitergeleitet. Bei der Verwendung der erfindungsgemäßen Vorrichtung im Kraftfahrzeug mündet der Heizluftkanal 42 im Fahrzeuginneren. Der Heizlufttemperaturfühler 34 sorgt, in Verbindung mit dem elektronischen Schaltgerät 24 sowie mit weiteren nicht gezeigten Temperaturfühlern im Heizungssystem und im Kraftfahrzeuginnenraum, für die Einhaltung einer Solltemperatur im Innenraum. Der im Freien mündende Abluftkanal 43 gestattet die Verwendung des zweiten Wärmetauschers 20 auch bei hohen Außentemperaturen als Kühler. In diesem Betriebsfall schließt die Stelleinrichtung 39 mit der Luftklappe 41 den Heizluftkanal 42 vollständig ab.

Reicht die vom zweiten Wärmetauscher 20 aufgebrachte Kühlleistung zur Motorkühlung aus, so kann das Ventil 18 den Kühlmittelstrom durch den ersten Kühlmittelweg 15 vollständig sperren. Dieser Betriebszustand tritt bei der Kraftfahrzeugheizung im Winter auf. Mit Hilfe des elektronischen Schaltgerätes 24 ist festlegbar, daß während der Warmlaufphase des Motors 10 der Kühlmittelstrom durch den dritten Kühlmittelweg 19 gesperrt bleibt und erst bei Vorliegen einer Mindesttemperatur geöffnet wird. Während der Anlaufphase steht dann allerdings keine Heizenergie zur Verfügung. Dieser Betrieb kann entweder über den Temperaturregler 33 aktiviert werden oder ist bereits im elektronischen Schaltgerät 24 fest vorgegeben. Die Wärmeabgabe über den zweiten Wärmetauscher 20 ist bedarfsweise mit dem Gebläsemotor 38 veränderbar.

Die Erfassung des Kühlmitteldruckes mit Hilfe des Druckfühlers 28 ermöglicht in Verbindung mit der Kühlmitteltemperatur durch Korrelation eine Aussage über den Kühlmittelzustand (Gefahr der Dampfbildung).

Figur 2 zeigt ein weiteres vorteilhaftes Ausführungsbeispiel der erfindungsgemäßen Vorrichtung. Diejenigen Teile der Figur 2, die mit denen in der Figur 1 übereinstimmen, sind mit denselben Bezugszahlen versehen. Der in Figur 1 gezeigte dritte Kühlmittelweg 19 und das im Bypaß 17 angeordnete Ventil 21 sind bei der Vorrichtung gemäß Figur 2 nicht mehr vorhanden. Der zweite Wärmetauscher 20 ist dagegen in einem separaten Kühlmittelkreislauf angeordnet. Der Motor 10 weist deshalb einen dritten Kühlmittelanschluß 50 und einen vierten Kühlmittelanschluß 51 auf. Das Külmittel fließt vom dritten Külmittelanschluß 50 zum vierten Kühlmittelanschluß 51. Die Fließrichtung ist mit Pfeilen 52, 53 angedeutet. Die Umwälzung des Kühlmittels erfolgt mit einer dritten Kühlmittelpumpe 54, deren Förderleistung vorzugsweise mit einem elektrischen Signal vorgebbar ist.

Die Aufspaltung des Kühlkreislaufes in zwei getrennte, voneinander unabhängige Kreisläufe bringt den Vorteil mit sich, daß der Motor partiell unterschiedlich gekühlt werden kann. Der zweite Kühlkreislauf mit dem zweiten Wärmetauscher 20 dient zur Fahrzeugbeheizung oder zur Wärmeabfuhr von Spitzenleistungen, für die der erste Kühlkreislauf nicht ausgelegt ist..

Mit der erfindungsgemäßen Vorrichtung und dem erfindungsgemäßen Verfahren zur Motorkühlung wird zunächst ein schnelles Erreichen und präzises Halten der Kühlmitteltemperatur erreicht. Der Motor 10 wird dadurch in einem Temperaturbereich mit minimalen Wirkungsgrad gehalten. Der schnelle Aufheizvorgang reduziert den Verschleiß bei niedrigen Betriebstemperaturen. Die Anpassung der Kühlleistung an die erforderliche Kühlleistung für den Motor 10 trägt zu einer Energieeinsparung bei, da die bisherige Überdimensionierung des Kühlkreislaufes entfällt. Das elektronische Schaltgerät 24 schließt nicht sinnvolle Betriebszustände aus. Insbesondere bei der Verwendung der erfindungsgemäßen Vorrichtung zur Kühlung eines Kraftfahrzeugmotors ist eine optimale Abstimmung zwischen erforderlicher Kühlung und Heizung des Fahrzeuginnenraums möglich.

Anstelle der Reihenschaltung der beiden Pumpen 22, 23 kann auch eine Parallelschaltung vorgesehen sein, wenn in den Pumpstrecken jeweils Rückschlagventile oder ähnlich wirkende Einrichtungen angeordnet sind.

## Patentansprüche

1. Vorrichtung zum Kühlen eines in einem Kraftfahrzeug angeordneten Antriebsmotors (10),
mit einem Kühlmittelkreislauf (13, 14),
mit einem im Kühlmittelkreislauf (13, 14) angeordneten ersten Wärmetauscher (16),
mit einem am ersten Wärmetauscher (16) vorbeiführenden Bypaß (17),
mit einem Ventil (18) zum Aufteilen des Kühlmittelstroms auf den ersten Wärmetauscher (16) und den Bypaß (17),
mit einem weiteren, von einem Ventil (21) freigebbaren, im Kühlkreislauf (13, 14) angeordneten Kühlmittelweg (19),
mit einem im Kühlmittelweg (19) angeordneten zweiten Wärmetauscher (20),
mit wenigstens einer im Kühlmittelkreislauf (13, 14) angeordneten, vom zu kühlenden Motor (10) dauernd angetriebenen Kühlmittelpumpe (22), deren Förderleistung auf einen vorgebbaren Teil der erforderlichen Kühlleistung festgelegt ist,
mit einer im Kühlmittelkreislauf (13, 14) angeordneten, elektrisch antreibbaren Kühlmittelpumpe (23),
mit wenigstens einem Temperaturfühler (27) zum Erfassen der Kühlmitteltemperatur und
mit einem elektronischen Schaltgerät (24) für die Pumpe (23), dadurch gekennzeichnet,
daß das elektronische Schaltgerät (24) in Abhängigkeit von der vom Temperaturfühler (27) erfaßten Kühlmitteltemperatur die Förderleistung der elektrisch antreibbaren Pumpe (23) variabel steuert,
daß die elektrisch antreibbare Pumpe (23) parallel oder in Serie zur mechanisch angetriebenen Pumpe (22) geschaltet ist,
daß wenigstens ein erster, vom zweiten Wärmetauscher (20) wegführender, in den Fahrzeuginnenraum führenden Luftkanal (42) und wenigstens ein zweiter, vom zweiten Wärmetauscher (20) wegführender, im Freien mündender Luftkanal (42, 43) vorgesehen sind und
daß zur Aufteilung der vom zweiten Wärmetauscher (20) erwärmten Luft auf die Kanäle (42, 43) eine von einer Stelleinrichtung (39) betätigbare Luftklappe (41) vorgesehen ist.

2. Vorrichtung zum Kühlen eines in einem Kraftfahrzeug angeordneten Antriebsmotors (10),
mit einem ersten Kühlmittelkreislauf (13, 14),
mit einem im ersten Kühlmittelkreislauf (13, 14) angeordneten ersten Wärmetauscher (16),
mit einem zweiten Kühlmittelkreislauf (52, 53),
mit einem im zweiten Kühlmittelkreislauf (52, 53) angeordneten zweiten Wärmetauscher (20),
mit wenigstens einer im ersten Kühlmittelkreislauf (13, 14) angeordneten, vom zu kühlenden Motor (10) dauernd angetriebenen Kühlmittelpumpe (22), deren Förderleistung auf einen vorgegebenen Teil der erforderlichen Kühllleistung festgelegt ist,
mit einer im ersten Kühlmittelkreislauf (13, 14) angeordneten, elektrisch antreibbaren Kühlmittelpumpe (23),
mit wenigstens einem Temperaturfühler (27) zum Erfassen der Kühlmitteltemperatur und
mit einem elektronischen Schaltgerät (24) für die elektrisch antreibbare Pumpe (23),
dadurch gekennzeichnet,
daß der erste und zweite Kühlmittelkreislauf (13, 14; 52, 53) getrennt voneinander sind und jeweils separate Anschlüsse (11, 12; 50, 51) am Motor (10) aufweisen,
daß die elektrisch antreibbare Pumpe (23) parallel oder in Serie zur mechanisch angetriebenen Pumpe (22) geschaltet ist,
daß im zweiten Kühlmittelkreislauf (52, 53) eine weitere elektrisch antreibbare pumpe (54) angeordnet ist,
daß das elektronische Schaltgerät (24) in Abhängigkeit von der vom Temperaturfühler (27) erfaßten Kühlmitteltemperatur die Förderleistung der elektrisch antreibbaren Pumpen (23, 54) variabel steuert, daß wenigstens ein erster, vom zweiten Wärmetauscher (20) wegführender, in den Fahrzeuginnenraum führender Luftkanal (42) und wenigstens ein zweiter, vom zweiten Wärmetauscher (20) wegführender, im Freien mündender Luftkanal (43) vorgesehen sind und
daß zur Aufteilung der vom zweiten Wärmetauscher (20) erwärmten Luft auf die Kanäle (42, 43) eine von einer Stelleinrichtung (39) betätigbare Luftklappe (41) vorgesehen ist.

3. Vorrichtung nach Anspruch 1, dadurch gekennzeichnet, daß im weiteren Kühlmittelweg (19) eine weitere, elektrisch antreibbare Kühlmittelpumpe vorgesehen ist, deren Förderleistung vom Schaltgerät (24) variabel vorgebbar ist.

4. Vorrichtung nach einem der vorhergehenden Ansprüche, dadurch gekennzeichnet, daß dem elektronischen Schaltgerät (24) als Eingangssignal eine von einem Fühler (26) erfaßte Betriebstemperatur des Motors (10) zugeführt ist.

5. Vorrichtung nach einem der vorhergehenden Ansprüche, dadurch gekennzeichnet, daß dem elektronischen Schaltgerät (24) als Eingangssignal eine von einem Fühler (29) in unmittelbarer Nähe des Motors (10) erfaßte Temperatur zugeführt ist.

6. Vorrichtung nach einem der vorhergehenden Ansprüche, dadurch gekennzeichnet, daß dem elektronischen Schaltgerät (24) als Eingangssignal eine von wenigstens einem Fühler (30) aufgenommene Temperatur wenigstens eines zu kühlenden Motorteils zugeführt ist.

7. Vorrichtung nach einem der vorhergehenden Ansprüche, dadurch gekennzeichnet, daß dem elektronischen Schaltgerät (24) eine von einem Fühler (31) erfaßte Umgebungstemperatur zugeführt ist.

8. Vorrichtung nach einem der vorhergehenden Ansprüche, dadurch gekennzeichnet, daß dem elektronischen Schaltgerät (24) eine von einem Fühler (25) erfaßte Drehzahl des Motors (10) zugeführt ist.

9. Vorrichtung nach einem der vorhergehenden Ansprüche, dadurch gekennzeichnet, daß dem elektronischen Schaltgerät (24) ein von einem Fühler (28) erfaßter Druck des Kühlmittels zugeführt ist.

10. Vorrichtung nach einem der vorhergehenden Ansprüche, dadurch gekennzeichnet, daß ein vom elektronischen Schaltgerät (24) ansteuerbarer elektrischer Ventilator (37, 38) zur Luftkühlung des im Kühlmittelweg (15, 19; 52, 53) angeordneten Wärmetauschers (16, 20) vorgesehen ist.

11. Vorrichtung nach einem der vorhergehenden Ansprüche, dadurch gekennzeichnet, daß dem elektronischen Schaltgerät (24) als weiteres Eingangssignal die von einem Fühler (32) erfaßte Fahrgeschwindigkeit des Kraftfahrzeugs zugeführt ist.

12. Vorrichtung nach einem der vorhergehenden Ansprüche, dadurch gekennzeichnet, daß eine vom elektronischen Schaltgerät über eine Stelleinrichtung (35) betätigbare Jalousie (36) zur Beeinflussung der Luftströmung durch den Wärmetauscher (16) vorgesehen ist.

13. Vorrichtung nach einem der vorhergehenden Ansprüche, dadurch gekennzeichnet, daß dem elektronischen Schaltgerät (24) ein von einem Heizungs-/Lüftungsregler (33) abgegebens Signal zugeführt ist.

14. Verfahren zum Kühlen eines in einem Kraftfahrzeug angeordneten Antriebsmotors (10),
mit einem Kühlmittelkreislauf (13, 14),
mit einem im Kühlmittelkreislauf (13, 14) angeordneten ersten Wärmetauscher (16),
mit einem am ersten Wärmetauscher (16) vorbeiführenden Bypaß (17),
mit einem Ventil (18) zum Aufteilen des Kühlmittelstroms auf den ersten Wärmetauscher (16) und den Bypaß (17),
mit einem weiteren, von einem Ventil (21) freigebbaren, im Kühlkreislauf (13, 14) angeordneten Kühlmittelweg (19),
mit einem im Kühlmittelweg (19) angeordneten zweiten Wärmetauscher (20),
mit wenigstens einer im Kühlmittelkreislauf (13, 14) angeordneten, vom zu kühlenden Motor (10) dauernd angetriebenen Kühlmittelpumpe (22), deren Förderleistung auf einen vorgebbaren Teil der erforderlichen Kühlleistung festgelegt wird,
mit einer im Kühlmittelkreislauf (13, 14) angeordneten, elektrisch antreibbaren Kühlmittelpumpe (23),
mit wenigstens einem Temperaturfühler (27) zum Erfassen der Kühlmitteltemperatur und
mit einem elektronischen Schaltgerät (24) für die Pumpe (23), dadurch gekennzeichnet,
daß die Förderleistung der elektrisch antreibbaren Pumpe (23) von dem elektronischen Schaltgerät (24) in Abhängigkeit von der vom Temperaturfühler (27) erfaßten Kühlmitteltemperatur variabel gesteuert wird, daß die elektrisch antreibbare Pumpe (23) parallel oder in Serie zur mechanisch angetriebenen Pumpe (22) geschaltet ist,
daß wenigstens ein erster, vom zweiten Wärmetauscher (20) wegführender, in den Fahrzeuginnenraum führenden Luftkanal (42) und wenigstens ein zweiter, vom zweiten Wärmetauscher (20) wegführender, im Freien mündender Luftkanal (42, 43) vorgesehen sind und
daß die Aufteilung der vom zweiten Wärmetauscher (20) erwärmten Luft auf die Kanäle (42, 43) von einer Luftklappe (41) vorgenommen wird, die von einer Stelleinrichtung (39) betätigt wird.

15. Verfahren zum Kühlen eines in einem Kraftfahrzeug angeordneten Antriebsmotors (10),
mit einem ersten Kühlmittelkreislauf (13, 14),
mit einem im ersten Kühlmittelkreislauf (13, 14) angeordneten ersten Wärmetauscher (16),
mit einem zweiten Kühlmittelkreislauf (52, 53),
mit einem im zweiten Kühlmittelkreislauf (52, 53) angeordneten zweiten Wärmetauscher (20),
mit wenigstens einer im ersten Kühlmittelkreislauf (13, 14) angeordneten, vom zu kühlenden Motor (10) dauernd angetriebenen Kühlmittelpumpe (22), deren Förderleistung auf einen vorgegebenen Teil der erforderlichen Kühllleistung festgelegt wird,
mit einer im ersten Kühlmittelkreislauf (13, 14) angeordneten, elektrisch antreibbaren Kühlmittelpumpe (23),
mit wenigstens einem Temperaturfühler (27) zum Erfassen der Kühlmitteltemperatur und
mit einem elektronischen Schaltgerät (24) für die elektrisch antreibbare Pumpe (23),
dadurch gekennzeichnet,
daß der erste und zweite Kühlmittelkreislauf (13, 14; 52, 53) getrennt voneinander sind und jeweils separate Anschlüsse (11, 12; 50, 51) am Motor (10) aufweisen,
daß die elektrisch antreibbare Pumpe (23) parallel oder in Serie zur mechanisch angetriebenen Pumpe (22) geschaltet ist,
daß im zweiten Kühlmittelkreislauf (52, 53) eine weitere elektrisch antreibbare Pumpe (54) angeordnet ist,
daß die Förderleistungen der elektrisch antreibbaren Pumpen (23, 54) vom elektronischen Schaltgerät (24) in Abhängigkeit von der vom Temperaturfühler (27) erfaßten Kühlmitteltemperatur variabel gesteuert werden,
daß wenigstens ein erster, vom zweiten Wärmetauscher (20) wegführender, in den Fahrzeuginnenraum führender Luftkanal (42) und wenigstens ein zweiter, vom zweiten Wärmetauscher (20) wegführender, im Freien mündender Luftkanal (43) vorgesehen sind und
daß die Aufteilung der vom zweiten Wärmetauscher (20) erwärmten Luft auf die Kanäle (42, 43) von einer Luftklappe (41) vorgenommen wird, die von einer Stelleinrichtung (39) betätigt wird.

16. Verfahren nach Anspruch 14 oder 15, dadurch gekennzeichnet, daß die Förderleistung der elektrisch angetriebenen Pumpe (23, 54) in Abhängigkeit von der von einem Fühler (25) erfaßten Motordrehzahl vom elektronischen Schaltgerät (24) gesteuert wird.

17. Verfahren nach einem der Ansprüche 14 bis 16, dadurch gekennzeichnet, daß die Förderleistung der elektrisch antreibbaren Pumpe (23, 54) in Abhängigkeit von einer von einem Motorraumtemperaturfühler (29) und einem Motorteiletemperaturfühler (30) erfaßten Temperaturen vom elektronischen Schaltgerät (24) gesteuert wird.

18. Verfahren nach einem der Ansprüche 14 bis 17, dadurch gekennzeichnet, daß die Förderleistung der elektrisch antreibbaren Pumpe (23, 54) in Abhängigkeit von der von einem Fühler (31) erfaßten Umgebungstemperatur vom elektronischen Schaltgerät (24) gesteuert wird.

19. Verfahren nach einem der Ansprüche 14 bis 18, dadurch gekennzeichnet, daß die vom weiteren Wärmetauscher (20) erwärmte Luft zu Heizzwecken und/oder zur weiteren Motorkühlung verwendet wird, wobei die Luftverteilung mit der Luftklappe (41) vorgenommen wird.

20. Verfahren nach einem der Ansprüche 14 bis 19, dadurch gekennzeichnet, daß bei Ausfall einer der Pumpen (22, 23, 54) ein Notlaufbetrieb eingeleitet wird.

21. Verfahren nach einem der Ansprüche 14 bis 20, dadurch gekennzeichnet, daß aus einer Korrelation von den von einem Kühlmitteltemperaturfühler (27) und von einem Kühlmitteldruckfühler (28) abgegebenen Signalen der Kühlmittelzustand bestimmt wird.

## Claims

1. Device for cooling an engine (10) arranged in a motor vehicle, having a coolant circuit (13, 14), having a first heat exchanger (16) arranged in the coolant circuit (13, 14), having a bypass (17), leading past the first heat exchanger (16), having a valve (18) for distributing the coolant flow to the first heat exchanger (16) and the bypass (17), having a further coolant path (19), which can be opened by a valve (21) and is arranged in the coolant circuit (13, 14), having a second heat exchanger (20) arranged in the coolant path (19), having at least one coolant pump (22) arranged in the coolant circuit (13, 14) and is driven continuously by the engine (10) to be cooled, the delivery rate of which pump is set to a specifiable part of the required cooling capacity, having an electrically drivable coolant pump (23) arranged in the coolant circuit (13, 14), having at least one temperature sensor (27) for detecting the coolant temperature, and having an electronic switching device (24) for the pump (23), characterised in that the electronic switching device varies the delivery rate of the electrically drivable pump (23) as a function of the coolant temperature detected by the temperature sensor (27), in that the electrically drivable pump (23) is connected in parallel or in series with the mechanically driven pump (22), in that at least one first air duct (42) leading away from the second heat exchanger (20) and into the vehicle interior and at least one second air duct (42, 43) leading away from the second heat exchanger (20) and leading into the open air are provided, and in that an air flap (41) actuable by an actuator (39) is provided for distributing the air heated by the second heat exchanger (20) to the ducts (42, 43).

2. Device for cooling an engine (10) arranged in a motor vehicle, having a first coolant circuit (13, 14), having a first heat exchanger (16) arranged in the first coolant circuit (13, 14), having a second coolant circuit (52, 53), having a second heat exchanger (20) arranged in the second coolant circuit (52, 53), having at least one coolant pump (22) arranged in the first coolant circuit (13, 14) and driven continuously by the engine (10) to be cooled, the delivery rate of which pump is set to a specified part of the required cooling capacity, having an electrically drivable coolant pump (23) arranged in the first coolant circuit (13, 14), having at least one temperature sensor (27) for detecting the coolant temperature, and having an electronic switching device (24) for the electrically controllable pump (23), characterised in that the first and second coolant circuit (13, 14; 52, 53) are separate from one another and each have separate connections (11, 12; 50, 51) to the engine (10), in that the electrically drivable pump (23) is connected in parallel or in series with the mechanically driven pump (22), in that a further electrically drivable pump (54) is arranged in the second coolant circuit (52, 53), in that the electronic switching device (24) varies the delivery rate of the electrically drivable pumps (23, 54) as a function of the coolant temperature detected by the temperature sensor (27), in that at least one first air duct (42) leading away from the second heat exchanger (20) and into the vehicle interior, and at least one second air duct (43) leading away from the second heat exchanger (20) and into the open air are provided, and in that an air flap (41) actuable by an actuator (39) is provided for distributing the air heated by the second heat exchanger (20) to the ducts (42, 43).

3. Device according to Claim 1, characterised in that a further electrically drivable coolant pump is provided in the further coolant path (19), the delivery rate of which pump can be variably specified by the switching device (24).

4. Device according to one of the preceding claims, characterised in that an operating temperature of the engine (10) detected by a sensor (26) is fed as an input signal to the electronic switching device (24).

5. Device according to one of the preceding claims, characterised in that a temperature detected by a sensor (29) in the immediate vicinity of the engine (10) is fed as an input signal to the electronic switching device (24).

6. Device according to one of the preceding claims, characterised in that a temperature of at least one engine part to be cooled, said temperature being picked up by at least one sensor (30), is fed as an input signal to the electronic switching device (24).

7. Device according to one of the preceding claims, characterised in that an ambient temperature detected by a sensor (31) is fed to the electronic switching device (24).

8. Device according to one of the preceding claims, characterised in that a speed of the engine (10) detected by a sensor (25) is fed to the electronic switching device (24).

9. Device according to one of the preceding claims, characterised in that a pressure of the coolant detected by a sensor (28) is fed to the electronic switching device (24).

10. Device according to one of the preceding claims, characterised in that an electric fan (37, 38) which can be controlled by the electronic switching device (24) is provided for air-cooling the heat exchanger (16, 20) arranged in the coolant path (15, 19; 52, 53).

11. Device according to one of the preceding claims, characterised in that the travelling speed of the motor vehicle detected by a sensor (32) is fed as a further input signal to the electronic switching device (24).

12. Device according to one of the preceding claims, characterised in that a blind (36) which can be actuated by an electronic switching device via an actuator (35) is provided for influencing the airflow through the heat exchanger (16).

13. Device according to one of the preceding claims, characterised in that a signal emitted by a heating/ ventilation controller (33) is fed to the electronic switching device (24).

14. Method for cooling an engine (10) arranged in a motor vehicle, having a coolant circuit (13, 14), having a first heat exchanger (16) arranged in the coolant circuit (13, 14), having a bypass (17), leading past the first heat exchanger (16), having a valve (18) for distributing the coolant flow to the first heat exchanger (16) and the bypass (17), having a further coolant path (19), which can be opened by a valve (21) and is arranged in the coolant circuit (13, 14), having a second heat exchanger (20) arranged in the coolant path (19), having at least one coolant pump (22) arranged in the coolant circuit (13, 14) and driven continuously by the engine (10) to be cooled, the delivery rate of which pump is set to a specifiable part of the required cooling capacity, having an electrically drivable coolant pump (23) arranged in the coolant circuit (13, 14), having at least one temperature sensor (27) for detecting the coolant temperature, and having an electronic switching device (24) for the pump (23), characterised in that the delivery rate of the electrically drivable pump (23) is varied by the electronic switching device (24) as a function of the coolant temperature detected by the temperature sensor (27), in that the electrically drivable pump (23) is connected in parallel or in series with the mechanically driven pump (22), in that at least one first air duct (42) leading away from the second heat exchanger (20) and into the vehicle interior and at least one second air duct (42, 43) leading away from the second heat exchanger (20) and into the open air are provided, and in that the distribution of the air heated by the second heat exchanger (20) between the ducts (42, 43) is performed by an air flap (41) which is actuated by an actuator (39).

15. Method for cooling an engine (10) arranged in a motor vehicle, having a first coolant circuit (13, 14), having a first heat exchanger (16) arranged in the first coolant circuit (13, 14), having a second coolant circuit (52, 53), having a second heat exchanger (20) arranged in the second coolant circuit (52, 53), having at least one coolant pump (22) arranged in the first coolant circuit (13, 14), and driven continuously by the engine (10) to be cooled, the delivery rate of which pump is set to a specified part of the required cooling capacity, having an electrically drivable coolant pump (23) arranged in the first coolant circuit (13, 14), having at least one temperature sensor (27) for detecting the coolant temperature, and having an electronic switching device (24) for the electrically controllable pump (23), characterised in that the first and second coolant circuit (13, 14; 52, 53) are separate from one another and each have separate connections (11, 12; 50, 51) to the engine (10), in that the electrically drivable pump (23) is connected in parallel or in series with the mechanically driven pump (22), in that a further electrically drivable pump (54) is arranged in the second coolant circuit (52, 53), in that the delivery rates of the electrically controllable pumps (23, 54) are varied by the electronic switching device (24) as a function of the coolant temperature detected by the temperature sensor (27), in that at least one first air duct (42) leading away from the second heat exchanger (20) into the vehicle interior and at least one second air duct (43) leading away from the second heat exchanger (20) and into the open air are provided, and in that the distribution of the air heated by the second heat exchanger (20) between the ducts (42, 43) is performed by an air flap (41) which is actuated by an actuator (39).

16. Method according to Claim 14 or 15, characterised in that the delivery rate of the electrically driven pump (23, 54) is controlled by the electronic switching device (24) as a function of the engine speed detected by a sensor (25).

17. Method according to one of Claims 14 to 16, characterised in that the delivery rate of the electrically drivable pump (23, 54) is controlled by the electronic switching device (24) as a function of the temperatures detected by an engine compartment temperature sensor (29) and an engine-part temperature sensor (30).

18. Method according to one of Claims 14 to 17, characterised in that the delivery rate of the electrically drivable pump (23, 54) is controlled by the electronic switching device (24) as a function of the ambient temperature detected by a sensor (31).

19. Method according to one of Claims 14 to 18, characterised in that the air heated by the further heat exchanger (20) is used for heating purposes and/or for further engine cooling, the air distribution being carried out by means of the air flap (41).

20. Method according to one of Claims 14 to 19, characterised in that, in the case of failure of one of the pumps (22, 23, 54), an emergency-running mode is initiated.

21. Method according to one of Claims 14 to 20, characterised in that the coolant condition is determined from a correlation of the signals emitted by a coolant temperature sensor (27) and by a coolant pressure sensor (28).

## Revendications

1. Dispositif de refroidissement d'un moteur (10) équipant un véhicule automobile, comprenant :
- un circuit de fluide de refroidissement (13, 14),
- un premier échangeur de chaleur (16) équipant le circuit de fluide de refroidissement (13, 14),
- une dérivation (17) court-circuitant le premier échangeur de chaleur (16) avec une vanne (18) pour répartir la veine de fluide de refroidissement entre le premier échangeur de chaleur (16) et la dérivation (17),
- une autre branche de passage de fluide de refroidissement (19) équipant le circuit de refroidissement (13, 14) et qui peut être libérée par une soupape (21),
- un second échangeur de chaleur (20) équipant la branche de fluide de refroidissement (19),
- au moins une pompe (22) pour le fluide de refroidissement, cette pompe équipant le circuit de fluide de refroidissement (13, 14) étant entraînée en permanence par le moteur (10) à refroidir et son débit étant fixé à une fraction prédéterminée de la puissance de refroidissement demandée,
- une pompe électrique (23) de fluide de refroidissement, équipant le circuit de fluide de refroidissement (13, 14),
- au moins un capteur de température (27) pour détecter la température du fluide de refroidissement et
- un dispositif de commutation électronique (24) pour la pompe (23),
dispositif caractérisé en ce que
le dispositif de commutation électronique (24) commande en fonction de la température du fluide de refroidissement détectée par le capteur de température (27), le débit de la pompe électrique (23), de manière variable,
la pompe électrique (23) est branchée en parallèle ou en série par rapport à la pompe à entraînement mécanique (22),
- au moins un premier canal d'air (42) partant du second échangeur de chaleur (20) pour déboucher dans l'habitacle du véhicule et au moins un second canal d'air (42, 43) partant du second échangeur de chaleur (20) et débouchant à l'air libre et
- pour répartir l'air réchauffé par le second échangeur de chaleur (20) entre les canaux (42, 43), il est prévu un volet d'air (41) actionné par un dispositif de réglage (39).

2. Dispositif de refroidissement d'un moteur (10) équipant un véhicule automobile comprenant :
- un premier circuit de fluide de refroidissement (13, 14),
- un premier échangeur de chaleur (16) équipant le premier circuit de fluide de refroidissement (13, 14),
- un second circuit de fluide de refroidissement (52, 53),
- un second échangeur de chaleur (20) équipant le second circuit de fluide de refroidissement (52, 53),
- au moins une pompe de fluide de refroidissement (22) prévue dans le premier circuit de fluide de refroidissement (13, 14) et entraînée en permanence par le moteur (10) à refroidir, et dont le débit est fixé à une fraction prédéterminée de la puissance de refroidissement demandée,
- une pompe électrique (23) de fluide de refroidissement équipant le premier circuit de fluide de refroidissement (13, 14),
- au moins un capteur de température (27) pour détecter la température du fluide de refroidissement et
- un dispositif de commutation électronique (24) de la pompe électrique (23),
dispositif caractérisé en ce que :
- le premier et le second circuit de fluide de refroidissement (13, 14 ; 52, 53) sont séparés l'un de l'autre et ont des branchements distincts (11, 12 ; 50, 51) sur le moteur (10),
- la pompe électrique (23) est branchée en parallèle ou en série par rapport à la pompe à entraînement mécanique (22),
- une autre pompe électrique (54) est prévue dans le second circuit de fluide de refroidissement (52, 53),
- le dispositif de commutation électronique (24) commande de manière variable le débit des pompes électriques (23, 54) en fonction de la température du fluide de refroidissement détectée par le capteur de température (27),
- au moins un premier canal d'air (42) partant du second échangeur de chaleur (20) et débouchant dans l'habitacle du véhicule et au moins un second canal d'air (43) partant du second échangeur de chaleur (20) et débouchant à l'air libre,
- la répartition de l'air réchauffé par le second échangeur de chaleur (20), entre les canaux (42) et (43), étant assurée par un volet d'air (41) actionné par un dispositif de réglage (39).

3. Dispositif selon la revendication 1, caractérisé en ce que dans l'autre branche (19) du fluide de refroidissement il est prévu une autre pompe électrique de fluide de refroidissement dont le débit est prédéterminé de manière variable par le dispositif de commutation (24).

4. Dispositif selon l'une des revendications précédentes, caractérisé en ce que le dispositif de commutation électronique (24) reçoit comme signal d'entrée une température de fonctionnement du moteur (10) détectée par un capteur (26).

5. Dispositif selon l'une des revendications précédentes, caractérisé en ce que le dispositif de commutation électronique (24) reçoit comme signal d'entrée une température détectée par un capteur (29) au voisinage immédiat du moteur (10).

6. Dispositif selon l'une des revendications précédentes, caractérisé en ce que le dispositif de commutation électronique (24) reçoit comme signal d'entrée une température détectée par au moins un capteur (30) et correspondant à au moins une partie à refroidir du moteur.

7. Dispositif selon l'une des revendications précédentes, caractérisé en ce que le dispositif de commutation électronique (24) reçoit la température ambiante détectée par un capteur (31).

8. Dispositif selon l'une des revendications précédentes, caractérisé en ce que le dispositif de commutation électronique (24) reçoit la vitesse de rotation du moteur (10) détectée par un capteur (25).

9. Dispositif selon l'une des revendications précédentes, caractérisé en ce que le dispositif de commutation électronique (24) reçoit la pression du fluide de refroidissement détectée par un capteur (28).

10. Dispositif selon l'une des revendications précédentes, caractérisé par un ventilateur (37, 38), électrique, commandé par le dispositif de commutation électronique (24) pour refroidir par de l'air l'échangeur de chaleur (16, 20) équipant la branche (15, 19 ; 52, 53) du fluide de refroidissement.

11. Dispositif selon l'une des revendications précédentes, caractérisé en ce que le dispositif de commutation électronique (24) reçoit comme autre signal d'entrée la vitesse du véhicule détectée par un capteur (32).

12. Dispositif selon l'une des revendications précédentes, caractérisé par un volet (36) actionné par un dispositif de réglage (35) à partir du dispositif de commutation électronique pour influencer le débit d'air alimentant l'échangeur de chaleur (16).

13. Dispositif selon l'une des revendications précédentes, caractérisé en ce que le dispositif de commutation électronique (24) reçoit un signal fourni par un organe de régulation de l'air de chauffage (33).

14. Procédé de refroidissement d'un moteur (10) équipant un véhicule automobile, comprenant :
- un circuit de fluide de refroidissement (13, 14),
- un premier échangeur de chaleur (16) équipant le circuit de fluide de refroidissement (13, 14),
- une dérivation (17) court-circuitant un premier échangeur de chaleur (16),
- une soupape (18) pour répartir la veine de fluide de refroidissement entre le premier échangeur de chaleur (16) et la dérivation (17),
- une autre branche (19) de fluide de refroidissement équipant le circuit de refroidissement (13, 14) et qui peut être libérée par une vanne (21),
- un second échangeur de chaleur (20) prévu dans la branche (19) du fluide de refroidissement,
- au moins une pompe (22) de fluide de refroidissement équipant le circuit de fluide de refroidissement (13, 14) et entraînée en permanence par le moteur (10) à refroidir, et dont le débit est fixé à une fraction prédéterminée de la puissance de refroidissement nécessaire,
- une pompe électrique (23) pour le fluide de refroidissement dans le circuit de fluide de refroidissement (13, 14),
- au moins un capteur de température (27) pour détecter la température du fluide de refroidissement et
- un dispositif de commutation électronique (24) pour la pompe (23),
procédé caractérisé en ce que :
le débit de la pompe électrique (23) est commandé de manière variable par le dispositif de commutation électronique (24) en fonction de la température du fluide de refroidissement détectée par le capteur de température (27),
la pompe électrique (23) est branchée en parallèle ou en série par rapport à la pompe à entraînement mécanique (22),
- au moins un premier canal d'air (42) partant du second échangeur de chaleur (20) pour déboucher dans l'habitacle du véhicule et au moins un second canal d'air (42, 43) partant du second échangeur de chaleur (20) et débouchant à l'air libre et
- la répartition de l'air réchauffé par le second échangeur de chaleur (20) entre les canaux (42, 43) est assurée par un volet d'air (41) qui est actionné par un dispositif de réglage (39).

15. Procédé de refroidissement d'un moteur (10) équipant un véhicule automobile, comprenant :
- un premier circuit de fluide de refroidissement (13, 14),
- un premier échangeur de chaleur (16) équipant le premier circuit de fluide de refroidissement (13, 14),
- un second circuit de fluide de refroidissement (52, 53),
- un second échangeur de chaleur (20) équipant le second circuit de fluide de refroidissement (52, 53),
- au moins une pompe de fluide de refroidissement (22) prévue dans le premier circuit de fluide de refroidissement (13, 14) et entraînée en permanence par le moteur (10) à refroidir, le débit de cette pompe étant fixé à une fraction prédéterminée de la puissance de refroidissement nécessaire,
- une pompe électrique (23) pour le fluide de refroidissement dans le premier circuit de fluide de refroidissement (13, 14),
- au moins un capteur de température (27) pour détecter la température du fluide de refroidissement et
- un dispositif de commutation électronique (24) pour la pompe électrique (23),
procédé caractérisé en ce que :
le premier et le second circuit de fluide de refroidissement (13, 14 ; 52, 53) sont séparés l'un de l'autre et ont chaque fois des branchements séparés (11, 12 ; 50, 51) sur le moteur (10),
- la pompe électrique (23) est branchée en parallèle ou en série par rapport à la pompe à entraînement mécanique (22),
- le second circuit de fluide de refroidissement (52, 53) comporte une autre pompe électrique (54),
- le débit des pompes électriques (23, 54) est commandé de manière variable par le dispositif de commutation électronique (24), en fonction de la température du fluide de refroidissement détectée par le détecteur de température (27),
il est prévu au moins un premier canal d'air (42) partant du second échangeur de chaleur (20) et débouchant à l'intérieur de l'habitacle et au moins un second canal d'air (43) partant du second échangeur de chaleur (20) et débouchant à l'air libre et
- la répartition de l'air réchauffé par le second échangeur de chaleur (20) entre les canaux (42, 43) est assurée par un volet d'air (41) actionné par un dispositif de réglage (39).

16. Procédé selon la revendication 14 ou 15, caractérisé en ce que le débit des pompes électriques (23, 54) est commandé par le dispositif de commutation électronique (24) en fonction de la vitesse de rotation du moteur détectée par un capteur (25).

17. Procédé selon l'une des revendications 14 à 16, caractérisé en ce que le débit des pompes électriques (23, 54) est commandé par le dispositif de commutation électronique (24) en fonction d'une température détectée par un capteur de température du moteur (29) et un capteur de température d'une partie du moteur (30).

18. Procédé selon l'une des revendications 14 à 17, caractérisé en ce que le débit des pompes électriques (23, 54) est commandé par le dispositif de commutation électronique (24) en fonction de la température ambiante détectée par un capteur (31).

19. Procédé selon l'une des revendications 14 à 18, caractérisé en ce que l'air réchauffé par le premier échangeur de chaleur (20) est utilisé à des fins de chauffage et/ou pour parfaire le refroidissement du moteur et la répartition de l'air est assurée par le volet d'air (41).

20. Procédé selon l'une des revendications 14 à 19, caractérisé en ce qu'en cas de défaillance d'une des pompes (22, 23, 54) on passe sur un fonctionnement de secours.

21. Procédé selon l'une des revendications 14 à 20, caractérisé en ce qu'à partir de la corrélation des signaux fournis par un capteur de température de refroidissement (27) et un capteur de pression de fluide de refroidissement (28) on détermine l'état du fluide de refroidissement.
